# EUROPÄISCHE PATENTSCHRIFT

(11) **EP 1 577 031 B1**
(45) Veröffentlichungstag und Bekanntmachung des Hinweises auf die Patenterteilung: **27.05.2009**
(21) Anmeldenummer: 05102107.9
(22) Anmeldetag: 17.03.2005
(51) Int. Cl.: B21D 53/74

(54) **Verfahren und Vorrichtung zur Herstellung von Rahmen**
Method and apparatus for manufacturing frames
Procédé et dispositif pour la fabrication de cadres

(30) Priorität: 19.03.2004 DE 102004013998
(43) Veröffentlichungstag der Anmeldung: 21.09.2005
(73) Patentinhaber: SCHÜCO International KG, 33609 Bielefeld (DE)
(72) Erfinder: Wille, Stefan, 33659 Bielefeld (DE); Fuhrmann, Harald, 33919 Bielefeld (DE); Fröhlich, Thomas, 32049 Herford (DE); Koch, Olaf, 32657 Lemgo (DE)
(74) Vertreter: Dantz, Jan Henning

(56) Entgegenhaltungen:
- DE-A1- 2 429 649
- DE-A1- 3 021 503
- DE-A1- 19 700 604
- DE-B1- 2 257 904

## Beschreibung

Die vorliegende Erfindung betrifft ein Verfahren und eine Vorrichtung zur Herstellung von Rahmen, insbesondere für Fenster oder Türen, mit mehreren Eckverbindereinheiten, in die jeweils zwei Profile im Gehrungsbereich aneinanderlegbar sind, wobei jede Eckverbindereinheit Mittel zum Ausrichten und Mittel zum Festlegen der Profile aufweist.

Aus der DE 197 00 604 ist eine Eckverbindermaschine bekannt, die im Gehrungsbereich zweier benachbarter Profile jeweils einen Kopf besitzt, an der Stanz- und Prägeeinrichtungen zum Verformen der Wände des Profils vorgesehen sind, die dann in entsprechende Aufnahmen eines Eckverbinders zur Fixierung eingreifen. Bei der Eckverbindermaschine ist ein Kopf ortsfest montiert, während zwei benachbarte Köpfe jeweils nur horizontal in eine Richtung verfahrbar sind und der dem feststehenden Kopf diagonal gegenüberliegende Kopf sowohl in zwei horizontale Richtungen verfahrbar ist Die Ausrichtung des Rahmens erfolgt mit Bezug auf den ortsfest montierten Kopf, nämlich die anderen Profile werden so ausgerichtet, dass ein Formschluss mit dem Profil hergestellt wird, das auf einer Seite mit dem ortsfesten Kopf verbunden ist. Problematisch ist bei dem Verfahren, dass sich bei Verbundprofilen, die auf Gehrung geschnitten sind, zwangsläufig Längentoleranzen ergeben. In der Praxis sind die einzelnen Profile eines Rahmens unterschiedlich lang, sodass sich bei der sukzessiven formschlüssigen Ausrichtung der Profile das Problem ergibt, dass in der zuletzt ausgerichteten Ecke meist ein kleiner Spalt zwischen den Profilen vorhanden ist. Dies liegt daran, dass sich Toleranzabweichungen beim Zuschnitt der Profile an dieser Ecke Summieren. Wenn die Toleranzabweichungen zwischen zwei gegenüberliegenden Profilen einen gewissen Betrag überschreiten, ist der in dem Eckbereich gebildete Spalt so groß, dass der Rahmen Ausschuss bildet.

Die DE 22 57 904 zeigt ein Eckverbingungsgerät für Metall-Hohlprofilrahmen, bei dem an einem zentralen Ständer vier Arme drehbar gelagert sind, wobei die sich jeweils diametral gegenüberliegenden Arme gemeinsam verschwenkt werden können, wobei durch Festlegung des Diagonalmaßes und einer Seitenlänge praktisch jedes beliebige Viereck oder Rechteck mit dem Gerät als Rahmen hergestellt werden soll. Dabei ist eine zentrale Antriebsvorrichtung vorgesehen, um die Rahmensprofile einzuspannen und zu verbinden.

Die DE 30 21 503 zeigt eine Vorrichtung zum Verbinden von Profilen, bei der an einer verschwenkbaren Führungsschiene an einer feststellbaren Auflageplatte ein Presswerkzeug vorgesehen ist. Dabei ist mittig ein Drehkranz mit Langlöchern angeordnet, an dem die Führungsschienen über Bolzen festgelegt werden. Dabei sind an der Auflageplatte Markierungen vorgesehen, damit eine Ausrichtung der Profilstäbe im Bereich der Auflageplatte erfolgen kann. Nach dem Ausrichten werden dann die Auflageplatten fixiert und die Profile miteinander verbunden.

Die DE 24 29 649 zeigt ein Verfahren und eine Vorrichtung zum Zusammensetzen von Profilen, bei der vier Eckverbindereinheiten vorgesehen sind, die an einem Gestell montiert sind. Das Gestell umfasst rechteckförmig angeordnete Schienen, die relativ zueinander bewegt werden können. Dadurch kann das durch die Eckverbindereinheiten aufgespannte Viereck um das gewünschte Maß eingestellt werden.

Es ist daher Aufgabe der vorliegenden Erfindung ein Verfahren und eine Vorrichtung zur Herstellung von Rahmen zu schaffen, bei denen Maßabweichungen beim Zuschnitt der Profile besser ausgeglichen werden können und der Rahmen mit hoher Genauigkeit zusammengefügt werden kann.

Diese Aufgabe wird mit einem Verfahren mit den Merkmalen des Anspruches 1 und einer Vorrichtung mit den Merkmalen des Anspruches 6 gelöst.

Bei dem erfindungsgemäßen Verfahren werden nach dem Einlegen der Profile in die Eckverbindermaschine die Eckverbindereinheiten gleichzeitig relativ zueinander bewegt, bis die jeweils benachbarten Profile formschlüssig an der jeweiligen Eckverbindereinheit mit einem gewissen Anpressdruck anliegen, wobei die Arme jeweils unabhängig voneinander verschwenkt werden können. Erst dann werden die jeweils benachbarten Profile aneinander zur Ausbildung eines umlaufenden Rahmens festgelegt. Durch die gleichzeitige Bewegung der Eckverbindereinheiten wird erreicht, dass Maßabweichungen nicht in einer Ecke des Rahmens summiert werden, sondern die Maßabweichungen entsprechend auf die einzelnen Ecken verteilt werden. Es wird quasi in Kauf genommen, dass durch Maßabweichungen die Winkel zwischen den einzelnen Profilen geringfügig abweichen können, aber im Gehrungsbereich dafür eine formschlüssige Anlage vorhanden ist und sich keine Spalte ausbilden können. Dadurch verteilen sich toleranzbedingte Maßabweichungen gleichmäßig über alle Eckbereiche des Rahmens und es wird nicht versucht, trotz bestehender Maßabweichungen die Rahmenprofile exakt entsprechend einem Soll-Wert auszurichten.

Gemäß einer bevorzugten Ausführungsform wird der Anpressdruck an allen Eckverbindereinheiten zur Vorfixierung der Profile etwa gleich groß gehalten, um toleranzbedingte Verschiebungen der Profile auf alle Eckbereiche zu verteilen. Vorzugsweise werden die Eckverbindereinheiten zum Ausgleich von Toleranzen der Profile beim Bewegen zu den benachbarten Profilen um eine Achse senkrecht zu den beiden Längsachsen der Profile verschwenkt, sodass eine Fixierung abweichend von einem vorgegebenen Soll-Winkel möglich ist. Da die Abweichungen in der Praxis ohnehin nur in einem Bereich von beispielsweise unter 1° liegen, fallen diese Abweichungen optisch nicht auf.

Um das Verfahren für die Serienfertigung weitgehend zu automatisieren, werden die Eckverbindereinheiten von außen im Wesentlichen in Richtung der Gehrungsfläche auf die Profile bewegt und anschließend von innen in Widerlager an die Profile angelegt. Dann können zum Festlegen der jeweils benachbarten Profile mindestens eine Stanzung in die Wand eines Profils benachbart zu der Gehrungsfläche eingebracht werden.

Bei der erfindungsgemäßen Vorrichtung sind Mittel zum Ausrichten der Profile vorgesehen, mittels der jede an einem Arm gelagerte Eckverbindereinheit relativ zu den anderen Eckverbindereinheiten verfahrbar und mit einem gewissen Anpressdruck an zwei benachbarte Profile anlegbar ist. Dabei sind die Arme jeweils unabhängig voneinander verschwenkbar. So lässt sich die Ausrichtung der Profile erreichen, bei der Toleranzabweichungen auf alle Ecken verteilt werden.

Es ist ein gemeinsamer Antrieb zum Ausrichten und Spannen der Profile vorgesehen. Der Antrieb verfügt dabei über mechanische Übertragungsmittel, beispielsweise ein umlaufendes Seil, hydraulische Übertragungsmittel oder dergleichen, verfügen. Es ist auch möglich, elektrische Antriebe an jedem Arm vorzusehen, bei denen ein vorbestimmter Anpressdruck eingestellt ist.
Außerdem ist jede Eckverbindereinheit an dem Arm um eine Achse senkrecht zu der Längsachse benachbarter Profile drehbar gelagert, damit dann ein entsprechendes Verschwenken auch beim Ausrichten der Profile möglich ist.

Um eine Anpassung an unterschiedliche Rahmengrößen vornehmen zu können, ist vorzugsweise jede Eckverbindereinheit an einem verschwenkbaren Arm gelagert.

Für eine exakte Vorfixierung weist jede Eckverbindereinheit eine äußere Aufnahme zum Einfügen zweier benachbarter Profile im Gehrungsbereich und im inneren Bereich ein relativ dazu verfahrbares Widerlager auf. Für die endgültige Fixierung sind dann an jeder Eckverbindereinheit Stanz- oder Prägestempel zur Verformung und Fixierung der Wände des jeweiligen Profils vorgesehen.

Die Erfindung wird nachfolgend anhand mehrerer Ausführungsbeispiele mit Bezug auf die beigefügten Zeichnungen näher erläutert. Es zeigen:
- Figur 1: eine Draufsicht auf ein Ausführungsbeispiel einer erfindungsgemäßen Vorrichtung zur Herstellung von Rahmen;
- Figur 2: eine Draufsicht auf die Vorrichtung der Figur 1 mit Antrieb;
- Figur 3: eine Draufsicht auf die verschwenkbaren Arme der Vorrichtung der Figur 1 ohne Profile;
- Figur 4: eine vergrößerte Draufsicht auf einen Arm der Vorrichtung der Figur 1;
- Figur 5: eine vergrößerte Ansicht eines Arms der Vorrichtung der Figur 5;
- Figur 6: eine Detailansicht einer Eckverbindereinheit der Vorrichtung der Figur 1;
- Figur 7: eine Draufsicht auf die Eckverbindereinheit der Figur 1 bei der Herstellung eines Rahmens anderer Geometrie, und
- Figur 8: eine Draufsicht auf ein modifiziertes Ausführungsbeispiel einer erfindungsgemäßen Vorrichtung.

Eine Eckverbindermaschine 1 dient zur Herstellung eines Rahmens 2, der aus vier Profilen 3, 4, 5, 6 gebildet ist, die einen identischen Querschnitt besitzen können. Die Profile 3, 4, 5, 6 sind jeweils auf Gehrung geschnitten, wobei die Gehrungsfläche in einem Winkel von 45° zur Längsachse der Profile 3, 4, 5, 6 angeordnet ist.

Die Profile 3, 4, 5, 6 liegen jeweils im Bereich der Gehrungsflächen auf Eckverbindereinheiten 11, 12, 13 und 14 auf, wobei zwei benachbarte Profile 3 und 4 an der Eckverbindereinheit 11, die Profile 4 und 5 an der Eckverbindereinheit 12 usw. gehalten sind. Jede Eckverbindereinheit 11, 12, 13 und 14 ist an einem Auflagearm 7, 8, 9 oder 10 verfahrbar angeordnet. Dabei ist jeder Auflagearm 7, 8, 9 und 10 um eine gemeinsame Achse 15 verschwenkbar, wobei die Arme 7, 8, 9 und 10 jeweils unabhängig voneinander verschwenkt werden können.

Die Eckverbindereinheiten 11, 12, 13 und 14 weisen einen schematisch dargestellten Kraftmechanismus 16, 17, 18 und 19 auf, mittels der zwei benachbarte Profile 3 bis 6 im Bereich der Gehrungsfläche aufgenommen werden können und nach innen senkrecht zur Gehrungsfläche gedrückt werden. Jeder Kraftmechanismus 16, 17, 18 und 19 bringt dabei in etwa die gleiche nach innen gerichtete Kraft auf, um die Profile in den Eckbereichen optimal zueinander zu stellen und diese dann miteinander zu verbinden.

In Figur 2 ist die Eckverbindermaschine 1 der Figur 1 gezeigt, wobei der Kraftmechanismus für die Eckverbindereinheiten 11, 12, 13 und 14 mechanisch modifiziert dargestellt ist. Zum Zusammenziehen der Eckverbindereinheiten 11, 12, 13 und 14 ist ein Spannseil 20 vorgesehen, das von einem schematisch gezeigten Antrieb 21 gespannt und um eine erste Umlenkrolle 22 geführt ist. Anschließend ist das Seil um entsprechende Führungen an den Eckverbindern 12, 11, 14 und 13 geführt, bevor es sich zu einer Umlenkrolle 23 und einem Endpunkt 24 erstreckt. Beim Spannen des Seiles 20 durch den Antrieb 21 werden die Eckverbindereinheiten 11 bis 14 gleichmäßig nach innen auf die Ecken gefahren, wobei sich der Anpressdruck aufgrund des Spannen des Seiles 20 gleichmäßig auf die einzelnen Eckbereiche verteilt. Sobald die Profile 3 bis 6 ausgerichtet sind und durch Widerlager fixiert sind, kann ein Festlegen der Profile 3 bis 6 aneinander erfolgen.

In Figur 3 ist die Eckverbindermaschine 1 schematisch ohne Profile 3 bis 6 dargestellt. Die Eckverbindermaschine 1 umfasst Arme 7, 8, 9 und 10, die um eine gemeinsame Drehachse 15 verschwenkbar sind. Jeder Arm 7 bis 10 ist jedoch für sich genommen entsprechend dem Pfeil 25 verschwenkbar, sodass jeder Eckbereich eines Rahmenprofils geringfügig versetzt werden kann, wie dies durch die gestrichelten Arme 7', 8', 9' und 10' dargestellt ist.

In Figur 4 ist ein Arm 10 der Eckverbindermaschine 1 vergrößert dargestellt. An dem Arm 10 ist eine Eckverbindereinheit 14 entlang der Längsachse des Armes 10 verschiebbar gelagert und kann über einen nicht dargestellten Kraftmechanismus nach innen gedrückt werden. Die Eckverbindereinheit 14 ist an dem Arm 10 ebenfalls drehbar gelagert, wie dies mit dem Pfeil 26 schematisch angedeutet ist. Hierdurch kann die Eckverbindereinheit 14 selbstleerend durch die beiden Profile ausgerichtet werden, wobei sichergestellt ist, dass auf zwei benachbarte Profile eine im Wesentlichen gleich große Kraft durch das Anpressen der Eckverbindereinheit 14 ausgeübt wird.

In Figur 5 ist der Arm 10 mit der Eckverbindereinheit 14 dargestellt, wobei die Eckverbindereinheit 14 nach innen zu der Position 14' bewegt werden kann wie es mit dem Pfeil 27 angedeutet ist. Dadurch kann der Arm 10 und die Eckverbindereinheit 14 an unterschiedliche Rahmengrößen angepasst werden.

In Figur 6 ist die Eckverbindereinheit 14 vergrößert dargestellt. An der Eckverbindereinheit 14 ist eine Aufnahme 31 vorgesehen, die mitsamt der Eckverbindereinheit 14 um eine Achse 32 relativ zu dem Arm 10 der Eckverbindermaschine 1, wie in Fig. 4 dargestellt verschwenkbar ist. Die Aufnahme 31 ist mittels eines Schlittens auf dem Arm 10 in dessen Längsrichtung verschiebbar gelagert. Die Aufnahme 31 ist bolzenförmig ausgebildet und umfasst eine winklige Aussparung 38, die in diesem Ausführungsbeispiel etwa rechtwinklig ausgebildet ist und zwei auf Gehrung geschnittene Profile am äußeren Bereich aufnehmen kann. Die äußere Rahmenecke liegt in etwa auf der Achse 32.

An gegenüberliegenden Seiten sind zwei Stanz- und Prägemesser 30 vorgesehen, die im Wesentlichen rechtwinklig zur Gehrungsebene 39 verfahrbar sind. Durch die Stanz- und Prägemesser 30 können die Wände der Profile 3 bis 6 geprägt bzw. gestanzt werden, wie dies auch schon in der DE 197 00 604 gezeigt ist.

Ferner umfasst die Eckverbindereinheit 14 ein Wiederlager 28, das aus einer entfernten Position 28' in eine Anlageposition 28 verfahrbar ist, wie dies mit dem Pfeil 29 angedeutet ist.

Bei der in Figur 7 gezeigten Eckverbindermaschine 1 wird statt eines quadratischen Rahmens 2 ein rechtwinkliger Rahmen gefertigt. Hierfür sind die Arme 7, 8, 9 und 10 in einem modifizierten Winkel angeordnet, wobei eine entsprechende Drehung um die Achse 15 stattgefunden hat. Durch die Drehung der Eckverbindereinheiten 11, 12, 13 und 14 um die jeweiligen Drehachsen erfolgt eine Ausrichtung derart, dass benachbarte Profile wieder durch die Eckverbindereinheiten 11, 12, 13 und 14 ausgerichtet und aneinander fixiert werden können.

Bei dem in Figur 8 gezeigten Ausführungsbeispiel sind in einer Eckverbindermaschine Profile 3, 4, 5 und 6 eingefügt.

Die Arme 41 und 42 sind an einem gemeinsamen Halter 43 gelagert, wobei der Arm 41 um die Drehachse 44 und der Arm 42 um die Drehachse 45 drehbar ist. Der Halter 43 ist an einem Balken 40 verschiebbar gelagert. Auf der gegenüberliegenden Seite ist ein spiegelbildlich angeordneter Halter mit zwei Armen vorgesehen. An jedem Arm 41 und 42 ist jeweils eine Eckverbindereinheit 12 und 13 bzw. 11 und 14 angeordnet, wie sie bei dem vorausgegangenen Ausführungsbeispiel beschrieben ist. Der Eckverbindereinheit 11 bis 14 ist ein Antrieb zugeordnet, der mittels einem vorgegebenen Anpressdruck die Profile 3 bis 6 fixiert, und anschließend dann eine Verbindung zu einem Rahmen vorzunehmen.

Die gezeigten Eckverbindermaschinen werden wie folgt zur Herstellung eines Rahmens eingesetzt:

Zunächst werden die Profile 3, 4, 5, 6 in die Eckverbindereinheiten 11, 12, 13 und 14 eingelegt, wobei die äußeren Bereiche der Gehrungsflächen in die jeweiligen Aufnahmen 31 eingefügt werden. Anschließend werden die Eckverbindereinheiten 11 bis 14 gleichzeitig relativ nach innen bewegt, bis die jeweils benachbarten Profile 3 bis 6 formschlüssig an der jeweiligen Eckverbindereinheit 11 bis 14 mit einem gewissen Anpressdruck anliegen. Anschließend werden die jeweils benachbarten Profile 3 bis 6 aneinander zur Ausbildung eines umlaufenden Rahmens 2 fixiert, indem die Stanz- und Prägemesser die Wand der jeweiligen Profile verformen und mit einem in dem Profil aufgenommenen Eckverbinder verbinden.

In den gezeigten Ausführungsbeispielen sind alle Eckverbindereinheiten 11 bis 14 beweglich an einem Arm 7 bis 10 verschiebbar gelagert. Es ist auch möglich, eine Eckverbindereinheit starr anzuordnen und dann alle anderen Eckverbindereinheiten relativ zu dieser Eckverbindereinheit zu bewegen, wobei gewährleistet sein muss, dass beim Vorfixieren der Profile 3 bis 6 etwa in allen Ecken der gleiche Anpressdruck vorliegt, damit bestehende Differenzen in der Länge der Profile gleichmäßig auf alle Ecken verteilt ausgeglichen werden können.

Zum Verfahren der Eckverbindereinheiten 11 bis 14 sind mechanische oder hydraulische Übertragungsmittel vorgesehen, die über einen gemeinsamen Antrieb gesteuert werden.

Es ist auch möglich, auf die Widerlager 28 gänzlich zu verzichten, und eine Ausrichtung nur von außen vorzunehmen.

## Patentansprüche

1. Verfahren zur Herstellung von Rahmen, insbesondere für Fenster oder Türen, mit folgenden Schritten:
- Einlegen von mehreren Profilen (3, 4, 5, 6) in eine Eckverbindermaschine (1) mit je einer an einem Arm (7, 8, 9, 10) gelagerten Eckverbindereinheit (11, 12, 13, 14) an einem Gehrungsbereich zweier benachbarter Profile (3 bis 6);
- Gleichzeitiges Bewegen aller Eckverbindereinheiten (11 bis 14) relativ zueinander, wobei die Arme (7, 8, 9, 10) jeweils unabhängig voneinander verschwenkbar sind, bis die jeweils benachbarten Profile (3 bis 6) formschlüssig an der jeweiligen Eckverbindereinheit (11 bis 14) mit einem gewissen Anpressdruck anliegen, und
- Festlegen der jeweils benachbarten Profile (3 bis 6) aneinander zur Ausbildung eines umlaufenden Rahmens (2).

2. Verfahren nach Anspruch 1, **dadurch gekennzeichnet, dass** der Anpressdruck an allen Eckverbindereinheiten (11 bis 14) zur Vorfixierung der Profile (3 bis 6) etwa gleich groß ist.

3. Verfahren nach Anspruch 1 oder 2, **dadurch gekennzeichnet, dass** die Eckverbindereinheiten (11 bis 14) zum Ausgleich von Toleranzen der Profile (3 bis 6) beim Bewegen zu den benachbarten Profilen (3 bis 6) um eine Achse (32) senkrecht zu den beiden Längsachsen der Profile (3 bis 6) verschwenkt werden.

4. Verfahren nach einem der Ansprüche 1 bis 3, **dadurch gekennzeichnet, dass** die Eckverbindereinheiten (11 bis 14) von außen im Wesentlichen in Richtung der Gehrungsfläche auf die Profile (3 bis 6) bewegt werden und anschließend von innen ein Wiederlager (28) von innen an die Profile (3 bis 6) angelegt wird.

5. Verfahren nach einem der Ansprüche 1 bis 4, **dadurch gekennzeichnet, dass** zum Festlegen der jeweils benachbarten Profile (3 bis 6) mindestens eine Stanzung in die Wand eines Profils (3 bis 6) benachbart zur Gehrungsfläche eingebracht wird.

6. Vorrichtung zur Herstellung von Rahmen, insbesondere für Fenster oder Türen, mit mehreren Eckverbindereinheiten (11 bis 14), die jeweils an einem Arm (7, 8, 9, 10) gelagert sind und in die jeweils zwei Profile (3 bis 6) im Gehrungsbereich aneinanderlegbar sind, wobei jede Eckverbindereinheit (11 bis 14) Mittel (28, 31) zum Ausrichten und Mittel (30) zum Festlegen der Profile (3 bis 6) aufweist, und zum Ausrichten der Profile (3 bis 6) jede Eckverbindereinheit (11 bis 14) relativ zu den anderen Eckverbindereinheiten (11 bis 14) verfahrbar und mit einem gewissen Anpressdruck an zwei benachbarte Profile (3 bis 6) anlegbar ist, wobei die Arme (7, 8, 9, 10) mit den Eckverbindereinheiten (11 bis 14) jeweils unabhängig voneinander verschwenkbar sind, **dadurch gekennzeichnet, dass** ein gemeinsamer Antrieb (21) zum Ausrichten und Spannen der Profile (3 bis 6) vorgesehen ist und der Antrieb (21) mechanische, hydraulische oder pneumatische Übertragungsmittel aufweist und jede Eckverbindereinheit (11 bis 14) an einem Arm (7 bis 10) um eine Achse (32) senkrecht zu den Längsachsen benachbarter Profile (3 bis 6) drehbar gelagert ist.

7. Vorrichtung Anspruch 6, **dadurch gekennzeichnet, dass** jede Eckverbindereinheit (11 bis 14) an einem verschwenkbaren Arm (7 bis 10) gelagert ist.

8. Vorrichtung nach Anspruch 6 oder 7, **dadurch gekennzeichnet, dass** jeder Arm (7 bis 10) um eine gemeinsame Achse (15) drehbar gelagert ist.

9. Vorrichtung nach einem der Ansprüche 6 bis 8, **dadurch gekennzeichnet, dass** jede Eckverbindereinheit (11 bis 14) eine äußere Aufnahme (31) zum Einfügen zweier benachbarter Profile (3 bis 6) im Gehrungsbereich und im inneren Bereich ein relativ dazu verfahrbares Wiederlager (28) aufweist.

10. Vorrichtung nach einem der Ansprüche 6 bis 9, **dadurch gekennzeichnet, dass** jede Eckverbindereinheit (11 bis 14) Stanz- oder Prägestempel (30) zur Verformung und Fixierung der Wände des jeweiligen Profils (3 bis 6) aufweist.

## Claims

1. Method of producing frames, in particular for windows or doors, comprising the following steps:
- placing a plurality of profiles (3, 4, 5, 6) in a corner jointing machine (1) having a respective corner jointing unit (11, 12, 13, 14), which is mounted on an arm (7, 8, 9, 10), at a mitre region of two adjacent profiles (3 to 6);
- simultaneously moving all of the corner jointing units (11 to 14) relative to one another, in which process the arms (7, 8, 9, 10) can each be pivoted independently of one another, until the respectively adjacent profiles (3 to 6) bear with a certain pressing force against the respective corner jointing unit (11 to 14) in a form-fitting manner, and
- fastening the respectively adjacent profiles (3 to 6) to one another to form a peripheral frame (2).

2. Method according to Claim 1, **characterized in that** the pressing force at all the corner jointing units (11 to 14) for pre-fastening the profiles (3 to 6) is approximately identical.

3. Method according to Claim 1 or 2, **characterized in that,** to compensate for tolerances of the profiles (3 to 6), the corner jointing units (11 to 14), when moving towards the adjacent profiles (3 to 6), are pivoted about an axis (32) perpendicular to the two longitudinal axes of the profiles (3 to 6).

4. Method according to one of Claims 1 to 3,
**characterized in that** the corner jointing units (11 to 14) are moved from outside towards the profiles (3 to 6) substantially in the direction of the mitre surface and then an abutment (28) is placed from inside against the profiles (3 to 6).

5. Method according to one of Claims 1 to 4,
**characterized in that,** to fasten the respectively adjacent profiles (3 to 6), at least one punched portion is punched into the wall of a profile (3 to 6) adjacent to the mitre surface.

6. Apparatus for producing frames, in particular for windows or doors, comprising a plurality of corner jointing units (11 to 14) which are each mounted on an arm (7, 8, 9, 10) and in each of which two profiles (3 to 6) can be placed against one another in the mitre region, wherein each corner jointing unit (11 to 14) comprises means (28, 31) for aligning and means (30) for fastening the profiles (3 to 6), and, to align the profiles (3 to 6), each corner jointing unit (11 to 14) can be displaced relative to the other corner jointing units (11 to 14) and be placed with a certain pressing force against two adjacent profiles (3 to 6), wherein the arms (7, 8, 9, 10) with the corner jointing units (11 to 14) can each be pivoted independently of one another, **characterized in that** a common drive (21) for aligning and clamping the profiles (3 to 6) is provided, and the drive (21) comprises mechanical, hydraulic or pneumatic transmission means, and each corner jointing unit (11 to 14) is mounted on an arm (7 to 10) such that it can be rotated about an axis (32) perpendicular to the longitudinal axes of adjacent profiles (3 to 6).

7. Apparatus according to Claim 6, **characterized in that** each corner jointing unit (11 to 14) is mounted on a pivotable arm (7 to 10).

8. Apparatus according to Claim 6 or 7, **characterized in that** each arm (7 to 10) is rotatably mounted about a common axis (15).

9. Apparatus according to one of Claims 6 to 8, **characterized in that** each corner jointing unit (11 to 14) comprises an outer receptacle (31) for inserting two adjacent profiles (3 to 6) in the mitre region, and, in the inner region, an abutment (28) which can be displaced relative to this receptacle.

10. Apparatus according to one of Claims 6 to 9, **characterized in that** each corner jointing unit (11 to 14) comprises punching or stamping rams (30) for deforming and fastening the walls of the respective profile (3 to 6).

## Revendications

1. Procédé de fabrication de cadres, en particulier pour fenêtres ou portes, comportant les étapes suivantes consistant à :
- insérer plusieurs profilés (3, 4, 5, 6) dans une machine d'assemblage d'angle (1) avec une unité d'assemblage d'angle (11, 12, 13, 14) montée sur un bras (7, 8, 9, 10) sur une zone d'onglet de deux profilés (3 à 6) contigus ;
- déplacer en même temps toutes les unités d'assemblage d'angle (11 à 14) les unes par rapport aux autres, les bras (7, 8, 9, 10) étant tous pivotants indépendamment les uns des autres jusqu'à ce que les profilés (3 à 6) respectivement contigus s'appliquent par complémentarité de forme sur l'unité d'assemblage d'angle (11 à 14) respective avec une certaine pression d'application, et
- fixer les profilés (3 à 6) respectivement contigus les uns aux autres pour réaliser un cadre périphérique (2).

2. Procédé selon la revendication 1, **caractérisé en ce que** la pression d'application est à peu près égale sur toutes les unités d'assemblage d'angle (11 à 14) pour la préfixation des profilés (3 à 6).

3. Procédé selon la revendication 1 ou 2, **caractérisé en ce que** les unités d'assemblage d'angle (11 à 14) sont pivotées pour la compensation de tolérances des profilés (3 à 6) lors du déplacement vers les profilés (3 à 6) contigus autour d'un axe (32) perpendiculairement aux deux axes longitudinaux des profilés (3 à 6).

4. Procédé selon l'une des revendications 1 à 3, **caractérisé en ce que** les unités d'assemblage d'angle (11 à 14) sont déplacées de l'extérieur sensiblement en direction de la surface d'onglet sur les profilés (3 à 6) et un contre-appui (28) est ensuite appliqué de l'intérieur sur les profilés (3 à 6).

5. Procédé selon l'une des revendications 1 à 4, **caractérisé en ce que** pour fixer les profilés (3 à 6) respectivement contigus, au moins une découpe est aménagée dans la paroi d'un profilé (3 à 6) de manière contigüe à la surface d'onglet.

6. Dispositif de fabrication de cadres, en particulier pour fenêtres ou portes, avec plusieurs unités d'assemblage d'angle (11 à 14) qui sont montées respectivement sur un bras (7, 8, 9, 10) et dans lesquelles respectivement deux profilés (3 à 6) peuvent être posés l'un sur l'autre dans la zone d'onglet, dans lequel chaque unité d'assemblage d'angle (11 à 14) présente des moyens (28, 31) pour l'alignement et des moyens (3 à 6) pour la fixation des profilés (3 à 6), et pour l'alignement des profilés (3 à 6), chaque unité d'assemblage d'angle (11 à 14) peut être déplacée par rapport aux autres unités d'assemblage d'angle (11 à 14) et peut être appliquée avec une certaine force d'application sur deux profilés (3 à 6) contigus, les bras (7, 8, 9, 10) étant pivotants avec les unités d'assemblage d'angle (11 à 14) tous indépendamment les uns des autres, **caractérisé en ce qu'**un entraînement (21) commun pour l'alignement et la mise en tension des profilés (3 à 6) est prévu et l'entraînement (21) présente des moyens de transmission mécaniques, hydrauliques ou pneumatiques et chaque unité d'assemblage d'angle (11 à 14) est montée rotative sur un bras (7 à 10) autour d'un axe (32) perpendiculairement aux axes longitudinaux de profilés (3 à 6) contigus.

7. Dispositif selon la revendication 6, **caractérisé en ce que** chaque unité d'assemblage d'angle (11 à 14) est montée sur un bras (7 à 10) pivotant.

8. Dispositif selon la revendication 6 ou 7, **caractérisé en ce que** chaque bras (7 à 10) est monté rotative autour d'un axe (15) commun.

9. Dispositif selon l'une des revendications 6 à 8, **caractérisé en ce que** chaque unité d'assemblage d'angle (11 à 14) présente un logement (31) extérieur pour l'insertion de deux profilés (3 à 6) contigus dans la zone d'onglet et, dans la zone intérieure, présente un contre-appui (28) mobile par rapport à ceux-ci.

10. Dispositif selon l'une des revendications 6 à 9, **caractérisé en ce que** chaque unité d'assemblage d'angle (11 à 14) présente des poinçons de découpage ou d'estampage (30) pour la déformation et la fixation des parois du profilé (3 à 6) respectif.
